# EUROPÄISCHE PATENTANMELDUNG

(11) **EP 0 078 932 A1**
(43) Veröffentlichungstag der Anmeldung: **18.05.1983**
(21) Anmeldenummer: 82109461.2
(22) Anmeldetag: 13.10.1982
(51) Int. Cl.: F24F 5/00

(54) **Verfahren zur Beheizung und Belüftung und/oder Klimatisierung von Wohnräumen**

(30) Priorität: 22.10.1981 DE 3141831; 21.04.1982 DE 3214763
(71) Anmelder: Hölter, Heinz, Dipl.-Ing., D-45964 Gladbeck (DE)
(72) Erfinder: Hölter, Heinz, Dipl.Ing., D-4390 Gladbeck (DE); Igelbüscher, Heinrich, Dipl.-Ing., D-4390 Gladbeck (DE); Gresch, Heinz, Ing. grad., D-4600 Dortmund-Wickede (DE); Dewert, Heribert, Dipl.-Ing., D-4390 Gladbeck (DE)
(74) Vertreter: Spalthoff, Adolf, Dipl.-Ing.

(57) **Zusammenfassung**

Verfahren wobei als Arbeitselement ein Peltierelement Anwendung findet, das entsprechend der Sommermonate oder Wintermonate je nach Bedarf die Abluft über die Warmseite der Peltiertechnik bzw. Kaltseite der Peltiertechnik führt und umgekehrt zur Erwärmung und Kühlung die Frischluft bedarfsgerecht dem Raum zuführt und die Luftzu-und -abfuhr für den entsprechenden Wohnraum wunschgerecht jeweils über Wärmetauschflächen der Warm- und Kaltseite einer Peltierwärmepumpe geführt wird und der Wärmetausch über diese Flächen vorgenommen wird. Die Aufgabe besteht darin, vorgenanntes Verfahren hinsichtlich einer Erhöhung der Leistungsziffer der Peltierelemente zu verbessern. Dies wird dadurch erreicht, daß die einzelnen Peltierelemente (8) zwischen den Rippen (3,4) so angeordnet sind, daß jeweils der heißesten Abluftseite die heißeste Seite der Zuluft gegenüberliegt. Ein Peltierelement wird mit einem fotovoltaischen Wandler gekoppelt. Zur Abpuffung überschüssiger Energie wird der Peltiertechnik ein Akkumulator parallelgeschaltet.

## Beschreibung

Die Erfindung betrifft ein Verfahren zur Beheizung und Belüftung und/oder Klimatisierung von Wohnräumen, wobei als Arbeitselement ein Peltierelement Anwendung findet, das entsprechend der Sommermonate oder Wintermonate je nach Bedarf die Abluft über die Warmseite der Peltiertechnik bzw. Kaltseite der Peltiertechnik führt und umgekehrt zur Erwärmung und Kühlung die Frischluft bedarfsgerecht dem Raum zuführt und die Luftzu- und -abfuhr für den entsprechenden Wohnraum wunschgerecht jeweils über Wärmetauschflächen der Warm- und Kaltseite einer Peltierwärmepumpe geführt wird und der Wärmetausch über diese Flächen vorgenommen wird.

Es ist bekannt, daß bei gut isolierten Wohnhäusern nur 25 % der installierten Wärmeleistung durch Strahlung verlorengehen und 25 % durch notwendige Belüftung.

In neuerer Zeit werden vielfach Wärmetauscherelemente mit einem Abluftkanal verbunden, und die warme Abluft wird wärmetechnisch genutzt.

Wärmepumpen sind aufwendig und somit sehr teuer. Hinzu kommt, daß sie im Sommer nicht zum Beispiel die Zuluft gleichzeitig kühlen können.

Aus diesem Grunde ist bereits vorgeschlagen worden, eine bekannte Peltiertechnik so zu nutzen, daß die Abluft aus dem Haus während der Winterzeit über die Kühlseite läuft und somit der Ansaugseite, in der die Wärmseite des Peltierelementes angesetzt ist, nutzbringend zu Verfügung steht.

In den Sommermonaten wird das Verfahren wunschgerecht gewandelt, in dem die Abluft über die Warmluftseite geht, dort im Prinzip, da die Warmluft kühler ist als die äußere Warmluft, die Kaltseite begünstigt, und über die Kaltseite fließt gekühlte Luft, erfordernisgerecht geregelt über die Frischluftzufuhr, den Wohnräumen zu.

Durch die im Zuge der Energieeinsparung vorgesehene wärmetechnische Dämmung findet der normale, natürliche Luftwechsel in Wohnräumen nicht mehr statt. Es ist daher vorgeschlagen worden, den erforderlichen Luftaustausch zwangsläufig herbeizuführen und dabei gleichzeitig durch Integrierung einer Elektronik mit Wärmepumpeneffekt die Abluftwärme dem Zuluftteil wieder zuzuführen und die Temperatur der Zuluft gleichzeitig durch den Wärmepumpeneffekt so anzuheben, daß damit die Heizung des Wohnraumes sichergestellt werden kann, und wahlweise für die Sommermonate durch Umkehrung des Luftstromes und/oder Umpolen des elektronischen Wärmepumpenteils eine entsprechende Erwärmung oder Kühlung der zugeführten Luft zu erzielen ist. Zu diesem Zwecke wird die Zuluft oder die Abluft wunschgerecht über die Wärmeaustauschflächen der Heiß- oder Warmseite eines bekannten Peltierelementes oder einer Peltierelementanordnung geführt wird.

Von diesem Stand der Technik ausgehend liegt der Erfindung die Aufgabe zugrunde, ein Verfahren der eingangs genannten Art weiter zu verbessern, insbesondere hinsichtlich einer Erhöhung der Leistungsziffer der Peltierelemente.

Erfindungsgemäß wird zu diesem Zwecke vorgeschlagen, die einzelnen Peltierelemente vorzugsweise zwischen den Rippen hintereinander anzuordnen und die Luftführung so zu gestalten, daß der jeweils heißesten Austrittsluftseite die wärmste Zuluftseite gegenüberliegt. Auf diese Weise wird erreicht, daß für das einzelne Element das jeweils zu überwindende Temperaturniveau so gering wie möglich gehalten wird. Weiterhin ergibt sich eine wesentlich höhere Leistungsziffer der Peltierelemente, als dies normalerweise der Fall ist.

In der beigefügten Figur 1 ist ein Ausführungsbeispiel der Erfindung dargestellt:
Mit 1 und 2 jeweils die Hauswand;
mit 3 und 4 die Wärmetauschflächen der Heiß- und Kaltseite;
bei 5 wird die Abluft abgeführt und
bei 6 tritt die frische Zuluft in den Wohnraumbereich 7 ein;
mit 8 sind die einzelnen Peltierdemente dargestellt, die sich zwischen den Wärmetauschflächen 3 und 4 befinden;
mit 9 ist der Ventilator zur Be- hzw. Entlüftung dargestellt.

Durch die Verwendung einer Peltiertechnik ist es erforderlich, die benötigte Energie in Form von Gleichstrom zuzuführen. Die Betriebsspannung der Peltierelemente. beträgt je nach Ausführung zwischen zwei und zwölf Volt. Die Versorgung wird üblicherweise über Batterien oder besondere Netzteile durchgeführt.

Bei der Stromversorgung aus Netzteilen muß der vorhandene Strom zunächst umgeformt und gleichgerichtet und über eine aufwendige Sieb-Technik geglättet werden.

Diese Technologie stellt einen erheblichen Aufwand dar, auch ist die Umwandlung in Gleichstrom nicht verlustfrei durchzufuhren.

Weiterhin ist eine Regelung der Wärmepumpenleistung nicht ohne besonderen Aufwand möglich.

Erfindungsgemäß wird vorgeschlagen, die Stromversorgung der Peltierelemente aus Umweltenergie über fotovoltaische Wandler, vorzugsweise Silizium-Zellen, durchzuführen.

Dieses hat den Vorteil, daß diese Energie ohne den Einsatz von Zusatzenergie der Umwelt entzogen werden kann, da die aus den fotovoltaischen Wandlern erzeugte Energie nicht umgewandelt werden muß, da sie sofort in Form von Gleichstrom anfällt und auch im Bereich der üblichen Betriebsspannung von Peltierelementen liegt.

Weiterhin besteht der Vorteil, daß sich die Peltierelemente dem unterschiedlichen Energieangebot aus fotovoltaischen Wandlern stufenlos anpassen, d.h. schon bei geringster Energieerzeugung wird diese in den Peltierelementen voll aufgenommen und umgesetzt.

Es wird weiterhin erfindungsgemäß vorgeschlagen, daß neben dem Peltierelement ein Akkumulator zur Abpufferung der überschüssigen Energie aus der fotovoltaischen Zelle Anwendung findet, um bedarfsgerecht, zum Beispiel bei Nacht, die Peltiertechnik aus dem Akkumulatorbereich zu betreiben.

Selbstverständlich könnte von der Batterie aus auch eine Lichtquelle oder eine sonstige Verbraucherstelle zusätzlich parallel gespeist werden, bzw. auch die Nachtversorgung über ein normales Netzgerät erfolgen.

In der als weiteres Ausführungsbeispiel beigefügten Zeichnung ist
mit 11 eine fotovoltaische Zelle, zum Beispiel Silizium-Zelle,
mit 12 das Peltierelement als Wärmepumpe, wobei die Wärmepumpe selbstverständlich auch genutzt werden kann, um zum Beispiel Kälte und/oder Wärme zu erzeugen, jenachdem, für welchen Anwendungsbereich die Technik genutzt werden soll,

dargestellt.

## Patentansprüche

1. Verfahren zur Beheizung und Belüftung und/oder Klimatisierung von Wohnräumen, wobei als Arbeitselement ein Peltierelement Anwendung findet, das entsprechend der Sommermonate oder Wintermonate je nach Bedarf die Abluft über die Warmseite der Peltiertechnik bzw. Kaltseite der Peltiertechnik führt und umgekehrt zur Erwärmung und Kühlung die Frischluft bedarfsgerecht dem Raum zuführt und die Luftzu- und -abfuhr für den entsprechenden Wohnraum wunschgerecht jeweils über Wärmetauschflächen der Warm- und Kaltseite einer Peltierwärmepumpe geführt wird und der Wärmetausch über diese Flächen vorgenommen wird, dadurch gekennzeichnet, daß die einzelnen Peltierelemente zwischen den Rippen so angeordnet sind, daß jeweils der heißesten Abluftseite die heißeste Seite der Zuluft gegenüberliegt.

2. Verfahren nach Anspruch 1, dadurch gekennzeichnet, daß ein Peltierelement mit einem fotovoltaischen Wandler gekoppelt wird.

3. Verfahren nach Anspruch 1 oder 2, dadurch gekennzeichnet, daß zur Abpuffung überschüssiger Energie der Peltiertechnik ein Akkumulator parallel geschaltet wird.

4. Verfahren nach Anspruch 1 oder einem der vorhergehenden, dadurch gekennzeichnet, daß als fotovoltaischer Wandler eine Silizium-Zelle eingesetzt wird.
